# EUROPÄISCHE PATENTSCHRIFT

(11) **EP 3 573 873 B1**
(45) Veröffentlichungstag und Bekanntmachung des Hinweises auf die Patenterteilung: **07.06.2023**
(21) Anmeldenummer: 18707284.8
(22) Anmeldetag: 13.02.2018
(51) Int. Cl.: B61K 7/20

(54) **HEMMSCHUH, SENSOR UND VERFAHREN**
SCOTCH BLOCK, SENSOR, AND METHOD
SABOT D'ARRÊT, CAPTEUR ET PROCÉDÉ

(30) Priorität: 10.03.2017 DE 102017204024
(43) Veröffentlichungstag der Anmeldung: 04.12.2019
(73) Patentinhaber: Siemens Mobility GmbH, 81739 München (DE)
(72) Erfinder: FISCHER, Andreas, 38173 Sickte (DE)
(74) Vertreter: Siemens Patent Attorneys
(86) Internationale Anmeldenummer: PCT/EP2018/053507
(87) Internationale Veröffentlichungsnummer: WO 2018/162181

(56) Entgegenhaltungen:
- BE-A- 463 757
- DE-C- 421 091
- DE-C- 587 787
- NL-A- 6 616 684
- SU-A1- 1 733 309
- US-A- 1 552 942

## Beschreibung

Die Erfindung betrifft eine Hemmschuhpositionsermittlungssensoranordnung und zugehörige Verfahren.

Ein Hemmschuh ist ein aus Metall bestehender dreidimensionaler Körper zum Abbremsen / Festhalten von Schienenfahrzeugen. Er wird zwischen Rad des Schienenfahrzeuges und Schienenoberseite gelegt. Beim Auffahren eines Schienenfahrzeugrades auf einen Hemmschuh dreht sich das Schienenfahrzeugrad auf dem Hemmschuh weiter. Der Hemmschuh wird von dem Schienenfahrzeug nach dem Auffahren aus seiner ursprünglichen Position auf der Schiene von dem Schienenfahrzeugrad in Fahrtrichtung des Schienenfahrzeuges mitgenommen. Durch den Druck des Schienenfahrzeugrades auf den Hemmschuh entsteht zwischen der der Schiene zugewandten Hemmschuhfläche (Unterseite) und der Oberseite der Schiene eine erhöhte Reibung, welche zur Verringerung der Schienenfahrzeuggeschwindigkeit bis hin zum vollständigen Stillstand des Schienenfahrzeuges führt. Profil der Unterseite des Hemmschuhs und Schienenoberseitenprofil sind aufeinander abgestimmt, um Verkanten bzw. Entgleisen zu verhindern und eine optimale Reibungsbremswirkung zu erzielen. Es ist eine Vielzahl von dreidimensionalen Hemmschuhkörpern seit mehr als 100 Jahren im Einsatz. Hemmschuhe sind insbesondere in der Rangiertechnik bei Schienenfahrzeugen von größerer Bedeutung. Die Hemmschuhe dienen darüber hinaus auch dazu, ein stehendes Schienenfahrzeug gegen Entrollen zu sichern.

Es ist ebenfalls bekannt auch zwei oder mehr Hemmschuhe hintereinander auf dieselbe Schiene zu legen, um die Brems- und / oder Entrollsicherungswirkung zu verstärken.

Auch ist bekannt einen ersten einzelnen Hemmschuh auf eine erste Schiene zu legen und parallel oder versetzt einen zweiten einzelnen Hemmschuh auf eine zweite Schiene zu legen, wobei erste und zweite Schiene ein Schienenpaar auf einem Gleis bilden, um die beschriebene Brems- und / oder Entrollsicherungswirkung zu verstärken.

Darüber hinaus sind auch mit einem Hemmschuhverbindungselement (Stange) verbundene Hemmschuhe bekannt, wobei dann ein Hemmschuhkörper auf die linke und der andere Hemmschuhkörper auf die rechte Schiene des Schienenpaares des Gleises gelegt werden.

Wesentlich ist jedoch, dass der Hemmschuh vom Betriebspersonal auf die Schiene gelegt wird. Eine automatisierte Überwachungsmöglichkeit einer Vielzahl oder gar sämtlicher auf einem Rangierbahnhof ausgelegter Hemmschuhe ist bisher nicht bekannt.

Das Dokument NL 6 616 684 A beschreibt stationäre Bremssysteme für Eisenbahnwaggons, die ein Gleitbremssystem verwenden. Das System umfasst einen Hemmschuh (im Folgenden Bremsbacke), die auf eine Schiene gesetzt wird und mit einem elektrischen Schalter versehen ist, der sich in der Nähe der Schiene befindet. Die Bremsbacke und die Schiene verfügen über ineinandergreifende Führungen, welche die Bremsbacke auf allen Seiten führen mit einer Sperre in Längsrichtung der Schiene.

Das Dokument DE 587 787 C beschreibt eine Steuervorrichtung für Hemmschuhbremsen in Rangieranlagen mit einer fernsteuerbaren, den Hemmschuh in Bremsstellung und Ruhestellung bringenden beweglichen Führungsschiene und einem durch einen Elektromotor längs der Brems- und Ausweichstrecke bewegbaren Hemmschuh. Die Führungsschiene ist mit Hilfskontakten versehen, die durch die Führungsschiene bei deren Bewegung in Ruhestellung geschlossen werden. Dabei wird der Elektromotor für die Rückführung des Hemmschuhs an den Anfang der Bremsstrecke in Gang gesetzt.

Das Dokument SU 1 733 309 A1 beschreibt eine weitere Hemmschuhermittlungsanordnung.

Es stellt sich somit die Aufgabe für auf Schienen ausgelegte Hemmschuhe, möglichst genau die Position eines sich bewegenden zu detektierenden Hemmschuhs zu überwachen.

Die Aufgabe wird durch eine Hemmschuhpositionsermittlungssensoranordnung gemäß den Merkmalen des Patentanspruchs 1 gelöst, die eine Vielzahl von Hemmschuhpositionsermittlungssensoren umfasst, die für die Positionsdetektion von Hemmschuhen dienen und wobei die Hemmschuhpositionsermittlungssensoranordnung derart ausgelegt ist, dass die einzelnen Hemmschuhpositionsermittlungssensoren parallel zu der Schiene oder dem Schienenpaar zu verlegen sind.

Die Aufgabe wird ebenfalls durch ein Verfahren zur Hemmschuhpositionsermittlung eines Hemmschuhs gemäß den Merkmalen des Patentanspruchs 3 gelöst, wobei die Hemmschuhpositionsermittlung durch einen an einer Schiene oder einem Schienenpaar verlegten Hemmschuhpositionsermittlungssensor erfolgt.

Die Aufgabe wird auch durch ein Verfahren zur Auswertung gemäß den Merkmalen des Patentanspruchs 5 gelöst, wobei die Hemmschuhpositionen mit einer Hemmschuhpositionsermittlungssensoranordnung gemäß Patentanspruch 1 oder 2 detektiert werden und wobei die so detektieren Hemmschuhpositionen in einer mit dieser Hemmschuhpositionsermittlungsanordnung verbundenen Auswerteeinheit ausgewertet werden.

Diese Lösungen der erfindungsgemäßen Aufgabe gewährleisten die Position eines oder mehrerer Hemmschuhe durch Positionssensoren festzustellen und in einer Auswerte- und / oder Überwachungseinheit zu überwachen.

Darüber hinaus kann, wenn ein Hemmschuh beim Auffahren eines Schienenfahrzeuges auf ihn "mitgenommen" wird, die Positionsänderung dieses Hemmschuhs quasi kontinuierlich durch Positionssensoren erfasst werden. Das trifft selbstverständlich auch auf die kontinuierliche Erfassung einer Vielzahl von Hemmschuhen mittels Positionssensoren zu.

Darüber hinaus ist die aktuelle Position eines, einer Vielzahl von oder gar sämtlicher in einem Rangierbahnhof ausgelegter Hemmschuhe mit einer Auswerteeinrichtung überwachbar. Diese Möglichkeit der Überwachung der Position von Hemmschuhen oder aber des Fehlens von Hemmschuhen an erforderlichen Positionen kann zur Ausgabe von Warnmeldungen verwendet werden oder zum Eingriff in den (halb) automatisierten Ablauf beim Rangieren auf dem Rangierbahnhof oder in Gleisablaufanlagen genutzt werden.

In den Unteransprüchen sind weitere vorteilhaft ausgestaltete Weiterbildungen aufgelistet.

In einer ersten vorteilhaften Weiterbildung ist das zu detektierende Hemmschuhelement vom Hemmschuhkörper abgezweigt. Dadurch kann die dreidimensionale Form bzw. die Oberfläche des zu detektierenden Hemmschuhelementes beliebig gestaltet werden, so dass die Positionserfassung durch den Hemmschuhpositionsermittlungssensor bzw. die Hemmschuhpositionsermittlungssensoranordnung erleichtert wird.

In einer weiteren vorteilhaften Weiterbildung ist der Hemmschuh für den Einsatz auf einem Schienenpaar ausgelegt und umfasst zwei getrennte Hemmschuhkörper, die durch ein Hemmschuhverbindungselement miteinander verbunden sind. Das zu detektierende Hemmschuhelement ist an dem Hemmschuhverbindungselement, vorzugsweise mittig, derart angebracht, dass die von dem Hemmschuhpositionsermittlungssensor zu detektierende Oberfläche des Hemmschuhelementes parallel zu den Hemmschuhkörpern beim Einsatz zwischen einem Schienenpaar parallel zu den Schienen ausgerichtet ist. Dadurch können die die Hemmschuhpositionsermittlungssensoranordnung bildenden Hemmschuhpositionsermittlungssensoren in dem Gleis zwischen den Schienen auf den Gleisschwellen fest montiert werden, um eine sichere Detektion des zu detektierenden Hemmschuhelementes zu gewährleisten.

Weitere vorteilhafte Weiterbildungen des Verfahrens zur Hemmschuhpositionsermittlung nutzen die beschriebenen Weiterbildungen des Hemmschuhs bzw. der Hemmschuhpositionsermittlungssensoranordnung.

Die oben beschriebenen Eigenschaften, Merkmale und Vorteile dieser Erfindung sowie die Art und Weise, wie diese erreicht werden, werden klarer und deutlicher verständlich in der folgenden Beschreibung in Verbindung mit den beigefügten Zeichnungen anhand von vier Ausführungsbeispielen erläutert.

Die Figur 1 zeigt in schematischer Darstellung einen Hemmschuh für den Einsatz auf einem Schienenpaar mit zwei getrennten Hemmschuhkörpern, die durch ein Hemmschuhverbindungselement verbunden sind, wobei ein zu detektierendes Hemmschuhelement an dem Hemmschuhverbindungselement angebracht ist.

Die Figur 2 zeigt in schematischer Darstellung den Hemmschuh aus Figur 1 und einen Hemmschuhpositionsermittlungssensor.

Die Figur 3 zeigt in schematischer Darstellung eine Hemmschuhpositionsermittlungssensoranordnung.

Die Figur 4 zeigt in schematischer Darstellung die Funktionsweise der Positionserfassung eines sich bewegenden Hemmschuhs durch eine Hemmschuhpositionsermittlungssensoranordnung.

Die Figur 1 zeigt einen Hemmschuh 1 für den Einsatz auf einem Schienenpaar 10 mit zwei getrennten Hemmschuhkörpern 2, die durch ein Hemmschuhverbindungselement 3 verbunden sind, wobei ein zu detektierendes Hemmschuhelement 4 an dem Hemmschuhverbindungselement 3 angebracht ist. Das starre Hemmschuhverbindungselement 3 ist eine Stange mit der die beiden Hemmschuhkörper 2 mechanisch verbunden sind. Mit der Stange 3 ist etwa mittig zwischen den beiden Hemmschuhkörpern 2 ein von einem, in dieser Figur nicht gezeigten, Hemmschuhpositionsermittlungssensor 5 zu detektierendes Hemmschuhelement 4 angebracht. Dieses zu detektierende Hemmschuhelement 4 ist von der Stange 3 abgezweigt. Diese Abzweigung kann als Zunge oder Fortsatz des Hemmschuhverbindungselementes 3 ausgestaltet sein. Das zu detektierende Hemmschuhelement 4 besitzt eine längliche Form, wobei die Längsrichtung des zu detektierenden Hemmschuhelementes 4 in etwa parallel zu den beiden Schienen 9 des Schienenpaares 10 ausgerichtet ist. Auf exakte Parallelität zwischen zu detektierendem Hemmschuhelement 4 und Schiene 9 / Schienenpaar 10 kommt es nicht an. Wesentlich ist, dass das zu detektierende Hemmschuhelement 4 eine ausreichend große Oberfläche und solche mechanische, elektrische, magnetische und/oder optische Eigenschaften besitzt, die es dem nicht gezeigten Hemmschuhpositionsermittlungssensor 5 ermöglichen das zu detektierende Hemmschuhelement 4 sicher zu erfassen. Für die sichere Positionserfassung des zu detektierenden Hemmschuhelementes 4 kommt es nicht darauf an, dass es mittig an der Stange 3 angebracht ist. Prinzipiell ist hier das Anbringen an einer beliebigen Position an der Stange 3 bis dicht an einer Schiene 9 denkbar. Es kommt letztlich auf die sichere Positionserfassung des zu detektierenden Hemmschuhelementes 4 durch den nicht gezeigten Hemmschuhpositionsermittlungssensor 5 an. Die beiden Schienen 9 bilden ein Schienenpaar 10, welches auf Gleisschwellen aufmontiert ist. Fährt ein Schienenfahrzeug auf dem Schienenpaar 10 und fährt dann auf die Oberseite des Hemmschuhs 1 auf, führt das dazu, dass sich der Hemmschuh 1 in Fahrtrichtung bewegt. Die Änderung der Position des Hemmschuhs 1 soll dann quasi kontinuierlich erfasst werden, was insbesondere in Figur 4 geschildert wird.

Die Figur 2 zeigt den Hemmschuh 1 aus Figur 1 und einen Hemmschuhpositionsermittlungssensor 5. Der Hemmschuhpositionsermittlungssensor 5 ist zwecks sicherer Arretierung auf einer Gleisschwelle aufmontiert und besteht aus einem Sensorelement 6 und einem Sensordetektor 7. Wenn das Schienenfahrzeug den Hemmschuh 1 nach dem Auffahren mitnimmt, bewegt sich das zu detektierende Hemmschuhelement 4 zwischen Sensorelement 6 und Sensordetektor 7 hindurch. Die Funktion von Sensorelement 6 und Sensordetektor 7 zur Positionserfassung des zu detektierenden Hemmschuhelementes 4 kann beispielsweise auf optischen Eigenschaften des zu detektierenden Hemmschuhelementes 4 und auf optischen Messprinzipien beruhen. Hier kann das Sensorelement 6 durch eine Laserdiode gebildet sein. Der Sensordetektor 7 ist auf die Erfassung der von der Laserdiode emittierten Strahlung hinsichtlich ihrer Detektion angepasst. Befindet sich kein zu detektierendes Hemmschuhelement 4 zwischen Sensorelement 6 und Sensordetektor 7 führt die Erfassung der Laserstrahlung in dem Sensorelement 7 zur Ausgabe eines ersten Signals, welches von einer nicht dargestellten Auswerteeinheit als "kein Hemmschuh an dieser Position vorhanden" interpretiert und ausgegeben wird. Wird durch die Mitnahme durch das Schienenfahrzeug der Hemmschuh 1 bzw. das zu detektierende Hemmschuhelement 4 durch den Raum zwischen Sensorelement 6 und Sensordetektor 7 hindurchgeführt, wird die Laserstrahlung und damit deren Erfassung durch den Sensordetektor 7 blockiert, was zur Ausgabe eines zweiten Signals, welches von der nicht dargestellten Auswerteeinheit als "Hemmschuh an dieser Position vorhanden" interpretiert und ausgegeben wird. Verlässt durch die fortgesetzte Mitnahme durch das Schienenfahrzeug der Hemmschuh 1 bzw. das zu detektierende Hemmschuhelement 4 den Raum zwischen Sensorelement 6 und Sensordetektor 7 führt wiederum die erneute Erfassung der Laserstrahlung in dem Sensorelement 7 zur erneuten Ausgabe des ersten Signals, welches dann wiederum von einer nicht dargestellten Auswerteeinheit als "kein Hemmschuh an dieser Position vorhanden" interpretiert und ausgegeben wird. Durch einen solchen Hemmschuhpositionsermittlungssensor 5 kann also festgestellt werden, ob sich ein Hemmschuh an der Position des Hemmschuhpositionsermittlungssensors 5 befindet oder eben nicht befindet.

Für die Funktion der Erfindung, d.h. die sichere Erfassung der Position eines ruhendes oder sich bewegenden Hemmschuhs 1 ist es weder erforderlich, dass der Hemmschuh 1 aus zwei mechanisch miteinander verbundenen Hemmschuhkörpern 2 besteht, noch das zu detektierendes Hemmschuhelement 4 bzw. Hemmschuhpositionsermittlungssensor 5 bzw. Hemmschuhpositionsermittlungssensoranordnung 8 sich zwischen dem Schienenpaar 10 im Gleis befinden.

Die Ermittlung, ob sich nun ein Hemmschuh 1 bzw. ein zu detektierendes Hemmschuhelement 4 an der Position des Hemmschuhpositionsermittlungssensors 5 befindet oder nicht befindet, kann auch mit anderen auf optischen Messprinzipien beruhenden Sensoren durchgeführt werden. Dem Fachmann sind dazu diverse optische Sensoren beispielsweise andere Lichtschranken (außer Laserdioden / Laserdiodendetektoren), Lichtgitter, Laserscanner etc. mit den zugehörigen Detektionsvorrichtungen bekannt.

Auch können andere auf der Erfassung elektrischer, mechanischer und magnetischer Prinzipien beruhender Sensorsysteme eingesetzt werden. Beispielhaft sind hier, wenn das zu detektierende Hemmschuhelement aus Metall besteht, Näherungsinitiatoren etc. oder Identifikationssensoren (Schwingkreise, Sofis) oder Schaltkontakte (Federkontakte usw.) bekannt.

Sensorelement 6 und Sensordetektor 7 können sich auch auf derselben Seite in Bezug zum zu detektierenden Hemmschuhelement 4 befinden. Dann wird beispielsweise bei auf optischen Messprinzipien beruhenden Verfahren die erfasste Reflexion von Laserstrahlung durch das zu detektierende Hemmschuhelement 4 durch den Sensordetektor 7 erfasst und zur Hemmschuhpositionsauswertung weitergegeben.

Die Figur 3 zeigt eine Hemmschuhpositionsermittlungssensoranordnung 8 bestehend aus zwei Hemmschuhpositionsermittlungssensoren, nämlich dem Hemmschuhpositionsermittlungssensor 5 und dem Zweiten Hemmschuhpositionsermittlungssensor 11. Der Hemmschuhpositionsermittlungssensor 5 besteht wiederum aus dem Sensorelement 6 und dem Sensordetektor 7, welche beispielsweise, wie in Figur 2 beschrieben, als Laserdiode und Laserdiodendetektor ausgestaltet sein können. Der Zweite Hemmschuhpositionsermittlungssensor 11 besteht aus dem Zweiten Sensorelement 12 und dem Zweiten Sensordetektor 13. Aufbau und Funktionsweise von Hemmschuhpositionsermittlungssensor 5 und Zweitem Hemmschuhpositionsermittlungssensor 11 sind identisch und bereits hinsichtlich Figur 2 erklärt. Der Zweite Hemmschuhpositionsermittlungssensor 11 ist in Fahrtrichtung des Schienenfahrzeuges und damit Bewegungsrichtung des Hemmschuhs 1 (beides hier nicht gezeigt) in Bezug zum Hemmschuhpositionsermittlungssensor 5 versetzt. Passiert ein Schienenfahrzeug bzw. ein zu detektierendes Hemmschuhelement 4 (nicht gezeigt) zunächst den Hemmschuhpositionsermittlungssensor 5 und danach den Zweiten Hemmschuhpositionsermittlungssensor 11 wird das in Figur 2 beschriebene zweite Signal, welches die Position des Hemmschuhs an der Position des zugehörigen Hemmschuhpositionsermittlungssensors repräsentiert, zunächst am Hemmschuhpositionsermittlungssensor 5 und erst später am Zweiten Hemmschuhpositionsermittlungssensor 11 an die Auswerteeinheit ausgegeben. An der Auswerteeinheit kann dann eine quasi kontinuierliche Positionserfassung des sich bewegenden Hemmschuhs 1 erfolgen und zu weiteren Überwachungsaufgaben genutzt werden.

Die Figur 4 zeigt die Funktionsweise der Positionserfassung eines sich bewegenden Hemmschuhs 1 durch eine Hemmschuhpositionsermittlungssensoranordnung 8 bestehend aus fünf Hemmschuhpositionsermittlungssensoren (5, 11, 14, 15, 16). Aufbau und Funktionsweise der Hemmschuhpositionsermittlungssensoren ist identisch zu der Beschreibung in Figur 2 und Figur 3. Zu einem Zeitpunkt t₁ passiert der vom Schienenfahrzeug mitgenommene Hemmschuh 1 bzw. das zu detektierende Hemmschuhelement 4 den Hemmschuhpositionsermittlungssensor 5. Eine entsprechende diese Position repräsentierende Signalausgabe wird durch den Hemmschuhpositionsermittlungssensor 5 an eine Auswerteeinheit durchgeführt. Zu einem späteren Zeitpunkt t₂ passiert der vom Schienenfahrzeug mitgenommene Hemmschuh 1 bzw. das zu detektierende Hemmschuhelement 4 den Zweiten Hemmschuhpositionsermittlungssensor 11. Eine entsprechende diese Position repräsentierende Signalausgabe wird durch den Zweiten Hemmschuhpositionsermittlungssensor 11 an eine Auswerteeinheit durchgeführt. Ebenso gibt der Hemmschuhpositionsermittlungssensor 5 an die Auswerteeinheit ein Signal aus, welches repräsentiert, dass kein zu detektierendes Hemmschuhelement 4 im Zeitpunkt t₂ vom dem Hemmschuhpositionsermittlungssensor 5 erfasst wird. Zu einem noch späteren Zeitpunkt t₃ passiert der vom Schienenfahrzeug mitgenommene Hemmschuh 1 bzw. das zu detektierende Hemmschuhelement 4 den Dritten und Vierten Hemmschuhpositionsermittlungssensor 14, 15. Eine entsprechende diese Position repräsentierende Signalausgabe wird sowohl durch den Dritten als auch Vierten Hemmschuhpositionsermittlungssensor 14, 15 an eine Auswerteeinheit durchgeführt. Ebenso geben der Hemmschuhpositionsermittlungssensor 5 und der Zweite Hemmschuhpositionsermittlungssensor 11 an die Auswerteeinheit jeweils ein Signal aus, welches repräsentiert, dass kein zu detektierendes Hemmschuhelement 4 im Zeitpunkt t₃ vom dem Hemmschuhpositionsermittlungssensor 5 und dem Zweiten Hemmschuhpositionsermittlungssensor 11 erfasst wird.

Mit der Hemmschuhpositionsermittlungsanordnung 8 kann also quasi kontinuierlich die Position eines sich bewegenden zu detektierenden Hemmschuhelementes 4 (Hemmschuhs 1) bestimmt und zu Kontrollzwecken an eine Auswerteeinheit und / oder mit der Auswerteeinheit verbundene Überwachungseinheit ausgegeben werden.

Die Anzahl der zu implementierenden Hemmschuhpositionsermittlungssensoren pro Streckenabschnitt ist eine Frage der Dimensionierung, ebenso wie die Anzahl der mit zu implementierenden Hemmschuhpositionsermittlungssensoren ausgestatten Gleise z.B. eines Rangierbahnhofs.

Die Auswerteeinheit und / oder Überwachungseinheit erhält in der Regel die Positionserfassungsmeldungen sämtlicher Hemmschuhpositionsermittlungssensoren. Aus diesen Positionserfassungsmeldungen kann in der Auswerteeinheit / Überwachungseinheit eine abgestufte Reaktion hinsichtlich der Veränderungen der Positionen von Hemmschuhen ausgelöst werden. So können beispielsweise Warnmeldungen ausgelöst werden oder es kann ein manueller und / oder automatischer Eingriff in den Ablaufbetrieb von Gleisablaufanlagen ausgelöst werden. Derartige Überwachungen / Eingriffe sind beispielsweise beim Rangieren auf einem Rangierbahnhof von Vorteil.

Der Kern der Erfindung ist nicht auf die in den Figuren dargestellten und zugehörig beschriebenen Ausgestaltungen beschränkt. So könnte ein einzelner Hemmschuhkörper 2 ebenso den vollständigen Hemmschuh 1 bilden, der dann nur auf einer der Schienen 9 des Schienenpaares 10 verlegt wird. Auch könnte der Hemmschuhkörper 2 selbst das zu detektierende Hemmschuhelement 4 bilden. Vorzugsweise, ist jedoch zur sicheren Positionserfassung, das zu detektierende Hemmschuhelement 4 auch bei einem solchen nur aus einem Hemmschuhkörper 2 bestehenden Hemmschuh 1 vom Hemmschuhkörper 2 abgezweigt, damit eine genügend große Oberfläche zur Positionsdetektion zur Verfügung steht und / oder das zu detektierende Hemmschuhelement 4 mit solchen mechanischen, elektrischen, magnetischen und / oder optischen Eigenschaften versehen werden kann, die eine sichere Positionsdetektion ermöglichen. Das abgezweigte zu detektierende Hemmschuhelement 4 bildet sozusagen eine Zunge oder einen Fortsatz des Hemmschuhkörpers 2.

Der Hemmschuhpositionsermittlungssensor 5 bzw. die Hemmschuhpositionsermittlungssensoranordnung 8 können sich auch ausschließlich auf einer Seite in Bezug zum zu detektierenden Hemmschuhelement befinden. Hemmschuhpositionsermittlungssensor 5 bzw. die Hemmschuhpositionsermittlungssensoranordnung 8 können dicht an einer Schiene 9 sowohl zwischen dem Schienenpaar 10 als auch außerhalb des Schienenpaares 10 auf der Außenseite einer Schiene 9 angeordnet sein.

Die vorgeschlagene Erfindung eignet sich nicht nur für die Positionserfassung von Hemmschuhen 1, die von ordnungsgemäß fahrenden Schienenfahrzeugen mitgenommen werden. Bei ruhenden Schienenfahrzeugen kann ein Entrollen durch die vorgeschlagene Erfindung ebenso festgestellt werden, in dem ein Hemmschuh 1 vor ein Rad des Schienenfahrzeuges gelegt wird. Nimmt ein entrollendes Schienenfahrzeug einen solchen Hemmschuh 1 mit und passiert dieser Hemmschuh 1 bzw. sein zu detektierendes Hemmschuhelement 4 einen sich dicht bei der Position des abgestellten Schienenfahrzeuges befindenden Hemmschuhpositionsermittlungssensor 5, kann dieses Entrollen unmittelbar festgestellt, eine Warnung ausgegeben und Sicherungsmaßnahmen zum Einfangen des entrollten Schienenfahrzeuges unverzüglich ausgelöst werden. In dieser Weise erlaubt die Erfindung eine zuverlässige Kontrolle auf Vorhandensein eines Gleisabschlusses.

Die Erfindung ist nicht auf das spezielle Ausführungsbeispiel beschränkt, sondern schließt weitere nicht explizit offenbarte vom Fachmann erkennbare Abwandlungen ein, solange diese im Rahmen der Ansprüchen sind.

### Bezugszeichenliste

- 1 -: Hemmschuh
- 2 -: Hemmschuhkörper
- 3 -: Hemmschuhverbindungselement
- 4 -: Zu detektierendes Hemmschuhelement
- 5 -: Hemmschuhpositionsermittlungssensor
- 6 -: Sensorelement
- 7 -: Sensordetektor
- 8 -: Hemmschuhpositionsermittlungssensoranordnung
- 9 -: Schiene
- 10 -: Schienenpaar
- 11 -: Zweiter Hemmschuhpositionsermittlungssensor
- 12 -: Zweites Sensorelement
- 13 -: Zweiter Sensordetektor
- 14 -: Dritter Hemmschuhpositionsermittlungssensor
- 15 -: Vierter Hemmschuhpositionsermittlungssensor
- 16 -: Fünfter Hemmschuhpositionsermittlungssensor

## Patentansprüche

1. Hemmschuhpositionsermittlungssensoranordnung (8) umfassend eine Vielzahl von Hemmschuhpositionsermittlungssensoren, mindestens umfassend einen
• Hemmschuhpositionsermittlungssensor (5) und einen
• zweiten Hemmschuhpositionsermittlungssensor (11),
die für die Positionsdetektion von Hemmschuhen (1) mit einem zu detektierenden Hemmschuhelement (4) derart ausgelegt ist,
• dass die einzelnen Hemmschuhpositionsermittlungssensoren (5) parallel zu der Schiene (9) oder dem Schienenpaar (10) zu verlegen sind,
• dass der zweite Hemmschuhpositionsermittlungssensor (11) in Fahrtrichtung des Schienenfahrzeuges und damit in Bewegungsrichtung des Hemmschuhs (1) in Bezug zum Hemmschuhpositionsermittlungssensor (5) versetzt ist,
**dadurch gekennzeichnet, dass**
das Hemmschuhelement (4) des Hemmschuhs zu einem Zeitpunkt sowohl den Hemmschuhpositionsermittlungssensor (5) als auch den zweiten Hemmschuhpositionsermittlungssensor (11) passiert.

2. Hemmschuhpositionsermittlungssensoranordnung (8) gemäß Patentanspruch 1, welche derart ausgelegt ist, dass das zu detektierende Hemmschuhelement (4), welches an dem Hemmschuhverbindungselement (3), vorzugsweise mittig, derart angebracht ist, dass die von dem Hemmschuhpositionsermittlungssensor (5) zu detektierende Oberfläche des Hemmschuhelementes (4) parallel zu den Hemmschuhkörpern (2) beim Einsatz zwischen einem Schienenpaar (10) parallel zu den Schienen (9) ausgerichtet ist, wobei der Hemmschuh (1), dessen Position detektiert werden soll, für den Einsatz auf einem Schienenpaar (10) ausgelegt ist und zwei getrennte Hemmschuhkörper (2) umfasst, die durch ein Hemmschuhverbindungselement (3) miteinander verbunden sind, zu detektieren ist.

3. Verfahren zur Hemmschuhpositionsermittlung eines Hemmschuhs (1) mit einem zu detektierenden Hemmschuhelement (4) mittels einer Hemmschuhpositionsermittlungssensoranordnung (8) nach einem der Ansprüche 1 oder 2.

4. Verfahren zur Hemmschuhpositionsermittlung eines Hemmschuhs (1) gemäß Anspruch 3 wobei eine Hemmschuhpositionsermittlungssensoranordnung (8) gemäß einem der Ansprüche 1 oder 2 an einer Schiene (9) oder einem Schienenpaar (10) verlegt ist.

5. Verfahren zur Auswertung der mit einer Hemmschuhpositionsermittlungssensoranordnung (8) gemäß Patentanspruch 1 oder 2 detektierten Hemmschuhpositionen, bei dem in einer mit dieser Hemmschuhpositionsermittlungsanordnung (8) verbundenen Auswerteeinheit die Auswertung durchgeführt wird.

## Claims

1. Brake shoe position determination sensor arrangement (8) comprising a plurality of brake shoe position determination sensors, at least comprising a
• brake shoe position determination sensor (5) and a
• second brake shoe position determination sensor (11), which is designed to detect the position of brake shoes (1) with a brake shoe element (4) to be detected such that
o the individual brake shoe position determination sensors (5) are to be placed parallel to the rail (9) or the rail pair (10),
o the second brake shoe position determination sensor (11) is moved in the direction of travel of the rail vehicle and thus in the direction of movement of the brake shoe (1) in respect of the brake shoe position determination sensor (5),
**characterised in that**
the brake shoe element (4) of the brake shoe passes both the brake shoe position determination sensor (5) and also the second brake shoe determination sensor (11) at one point in time.

2. Brake shoe position determination sensor arrangement (8) according to claim 1, which is designed so that the brake shoe element (4) to be detected is to be detected, said brake shoe element (4) being attached to the brake shoe connection element (3), preferably centrally, such that the surface of the brake shoe element (4) to be detected by the brake shoe position determination sensor (5) is aligned parallel to the brake shoe bodies (2) upon use between a rail pair (10) parallel to the rails (9),
wherein the brake shoe (1), the position of which is to be detected, is designed for use on a rail pair (10), and comprises two separate brake shoe bodies (2) which are connected to one another by means of a brake shoe connection element (3).

3. Method for brake shoe position determination of a brake shoe (1) with a brake shoe element (4) to be detected by means of a brake shoe position determination sensor arrangement (8) according to one of claims 1 or 2.

4. Method for brake shoe position determination of a brake shoe (1) according to claim 3, wherein a brake shoe position determination sensor arrangement (8) according to one of claims 1 or 2 is placed on a rail (9) or a rail pair (10).

5. Method for evaluating the brake shoe positions detected with a brake shoe position determination sensor arrangement (8) according to claim 1 or 2, in which the evaluation is carried out in an evaluation unit connected to said brake shoe position determination arrangement (8).

## Revendications

1. Système (8) à capteurs de détermination de la position d'un sabot d'arrêt, comprenant une pluralité de capteurs de détermination de la position d'un sabot d'arrêt, comprenant au moins
• un capteur (5) de détermination de la position d'un sabot d'arrêt et
• un deuxième capteur (11) de détermination de la position d'un sabot d'arrêt, qui est conçu pour la détection de positions de sabots (1) d'arrêt par un élément (4) de sabot d'arrêt à détecter,
• de manière à ce que les divers capteurs (5) de détermination de la position d'un sabot d'arrêt puissent être posés parallèlement au rail (9) ou la paire (10) de rails, et
• de manière à ce que le deuxième capteur (11) de détermination de la position d'un sabot d'arrêt soit, dans le sens de marche du véhicule ferroviaire, et ainsi dans le sens de déplacement du sabot (1) d'arrêt, décalé par rapport au capteur (5) de détermination de la position d'un sabot d'arrêt,
**caractérisé en ce que**
l'élément (4) de sabot d'arrêt du sabot d'arrêt s'adapte à un instant, tant au capteur (5) de détermination de la position d'un sabot d'arrêt qu'également au deuxième capteur (11) de détermination de la position d'un sabot d'arrêt.

2. Système (8) à capteurs de détermination de la position d'un sabot d'arrêt suivant la revendication 1, qui est conçu de manière à ce que l'élément (4) à détecter du sabot d'arrêt, qui est monté, de préférence au milieu, sur l'élément (3) de liaison de sabot d'arrêt, soit monté de manière à ce que la surface, à détecter par le capteur (5) de détermination de la position d'un sabot d'arrêt, de l'élément (4) du sabot d'arrêt soit dirigée parallèlement au corps (2) du sabot d'arrêt, lors de l'insertion entre une paire (10) de rails parallèlement aux rails (9),
dans lequel le sabot (1) d'arrêt, dont la position doit être détectée, est conçu pour l'utilisation sur une paire (10) de rails et comprend deux corps (2) distincts de sabot d'arrêt, qui sont reliés entre eux par un élément (3) de liaison de sabot d'arrêt.

3. Procédé de détermination de la position de sabots d'arrêt d'un sabot (1) d'arrêt par un élément (4) détecter de sabot d'arrêt au moyen d'un système (8) à capteurs de détection d'un sabot d'arrêt suivant l'une des revendications 1 ou 2.

4. Procédé de détermination de la position de sabot d'arrêt d'un sabot (1) d'arrêt suivant la revendication 3, dans lequel un système (8) à capteurs de détermination de la position d'un sabot d'arrêt suivant l'une des revendications 1 ou 2 est posé sur un rail (9) ou sur une paire (10) de rails.

5. Procédé d'exploitation des positions de sabots d'arrêt détectés par un système (8) à capteur de détection de la position d'un sabot d'arrêt suivant la revendication 1 ou 2, dans lequel on effectue l'analyse dans une unité d'analyse reliée à ce système (8) de détermination de la position d'un sabot d'arrêt.
